# EUROPÄISCHE PATENTSCHRIFT

(11) **EP 1 148 161 B1**
(45) Veröffentlichungstag und Bekanntmachung des Hinweises auf die Patenterteilung: **13.04.2005**
(21) Anmeldenummer: 01105515.9
(22) Anmeldetag: 06.03.2001
(51) Int. Cl.: D04B 1/22

(54) **Verfahren zur Herstellung von Gestricken mit mehreren Strickebenen**
Method for making knitwear with several knitting levels
Procédé pour la fabrication de tricot à plusieurs niveaux de tricotage

(30) Priorität: 22.04.2000 DE 10019987
(43) Veröffentlichungstag der Anmeldung: 24.10.2001
(73) Patentinhaber: H. Stoll GmbH & Co., 72760 Reutlingen (DE)
(72) Erfinder: HALTENHOF, Hans-Günther, 72793 Pfullingen (DE); SCHMIDT, Henning, 72770 Reutlingen (DE)
(74) Vertreter: Möbus, Daniela, Dr.-Ing.

(56) Entgegenhaltungen:
- EP-A- 0 881 314
- EP-A- 0 900 868
- EP-A- 0 972 870
- DE-C- 4 437 583

## Beschreibung

Die Erfindung betrifft ein Verfahren zur Herstellung von Gestricken mit mehreren Strickebenen auf einer Zweibett-Flachstrickmaschine.

Werden auf Flachstrickmaschinen mit zwei sich gegenüberliegenden Nadelbetten mittels Zungen- oder Schiebernadeln Gestricke produziert, die für ihre Herstellung mehrere Strickebenen benötigen, also beispielsweise Schlauch-Rund-Rippgestricke, Schlauch-Rund-Jacquard-Gestricke, Schlauch-Rund-Gestricke mit integrierten Taschen oder dergleichen oder Gestricke mit parallel angestrickten Teilen, beispielsweise einem Revers, so kann bisher in jedem Nadelbett höchstens jede zweite Nadel Maschen für die betreffende Gestrickseite bilden, da die dazwischen liegenden leeren Nadeln für die Erzeugung der zusätzlichen Strickebenen benötigt werden. So müssen beispielsweise in den leeren Nadeln die Linksmaschen auf dem jeweils gegenüberliegenden Nadelbett gebildet werden. Auch das Stricken der Jacquard-Motivrückseite auf dem der Motivvorderseite gegenüberliegenden Nadelbett ist nur durch freie Nadeln möglich. Dasselbe gilt für das Stricken der Strickebenen zur Bildung einer Taschenrückseite oder eines Revers eines Gestricks.

Durch die Notwendigkeit, jede zweite Nadel freizulassen, entsprechen die so hergestellten Gestrickstücke in ihrem Aussehen nicht den Normalgestricken der betreffenden Maschinenfeinheit, bei denen jede Nadel zur Maschenerzeugung eingesetzt werden kann. Die Gestrickstücke sind deshalb mit anderen Gestrickstücken derselben Maschinenfeinheit, zum Beispiel mit Ärmeln, schwierig zu konfektionieren. Die Platinenmaschen sind deutlich vergrößert, sodass die Gestrickstücke eine geringere Formstabilität und eine ausgeprägtere Dehnung in Längsrichtung als in Querrichtung im Vergleich zu Gestricken, bei denen mit allen Nadeln Maschen erzeugt werden, aufweisen.

Gestricke mit mehreren Strickebenen, bei denen jede Nadel eines Nadelbetts zur Maschenerzeugung für eine Strickebene herangezogen werden kann, sind bisher nur auf Flachstrickmaschinen mit vier Nadelbetten herstellbar. Strickmaschinen dieses Typs sind jedoch technisch sehr anspruchsvoll und haben einen relativ hohen Kostensatz für eine Produktionsstunde, was die Herstellung von Gestricken auf diesen Maschinen verteuert.

Der vorliegenden Erfindung liegt die Aufgabe zugrunde, eine Möglichkeit zu schaffen, auf einer Zweibett-Flachstrickmaschine Gestrickstücke mit mehreren Strickebenen erzeugen zu können, wobei jede Nadel eines Nadelbetts zur Erzeugung von Maschen für die verschiedenen Strickebenen eingesetzt werden kann.

Die Aufgabe wird erfindungsgemäß durch ein Verfahren zur Herstellung von Gestricken mit mehreren Strickebenen auf einer Zweibett-Flachstrickmaschine gelöst, wobei alle Nadeln eines Nadelbetts zur Erzeugung von Maschen für eine Strickebene einsetzbar sind, das gekennzeichnet ist durch die Schritte:
- Zur Bildung einer weiteren Strickebene werden die auf den dafür benötigten Stricknadeln hängenden Maschen von diesen Stricknadeln zugeordneten Transferelementen übernommen,
- anschließend werden die Transferelemente mit den auf ihnen gehaltenen Maschen oder das zugehörige Nadelbett um eine halbe Nadelteilung versetzt, sodass sich die Transferelemente jeweils auf Lücke zu den Nadeln des Nadelbetts befinden,
- mit den von den Maschen befreiten Nadeln werden Maschen vom gegenüberliegenden Nadelbett übernommen und Maschen für eine andere Strickebene gebildet,
- nach Abschluss des Strickvorgangs für die andere Strickebene werden die Maschen der Nadeln wieder auf das gegenüberliegende Nadelbett zurückgehängt,
- die Transferelemente oder das zugehörige Nadelbett werden um eine halbe Nadelteilung zurückversetzt, sodass sich die Transferelemente wieder über den Nadeln des zugehörigen Nadelbetts befinden,
- die von den Transferelementen gehaltenen Maschen werden wieder von den Nadeln des zugehörigen Nadelbetts übernommen,
- mit den Nadeln des Nadelbetts werden wieder Maschen für die ursprüngliche Strickebene gebildet.

Mit diesem Verfahren können alle Gestricke, die für ihre Herstellung mehrere Strickebenen benötigen, hergestellt werden, wobei alle Nadeln der beiden sich gegenüberliegenden Nadelbetten für den Strickvorgang eingesetzt werden können. Zur Übertragung der auf den zur Bildung der weiteren Strickebene benötigten Stricknadeln hängenden Maschen auf die Transferelemente können die in den Nadeln hängenden Maschen durch Nadelaustriebs- und/oder Rückzugsbewegungen auf der Nadelzunge oder bei Schiebernadeln auf dem Nadelschieber platziert werden und anschließend die Transferelemente in die Maschen eingeführt und die Nadeln aus den Maschen herausgezogen werden, sodass die Maschen allein auf dem Transferelement hängen. Für die Platzierung der Maschen auf den Nadeln zur Übernahme durch die Transferelemente gibt es unterschiedliche Möglichkeiten. Die Maschen können durch eine Nadelvortriebs- und anschließende Nadelrückzugsbewegung auf den geschlossenen Zungen der Nadel platziert werden. Die Maschen können jedoch auch durch eine Nadelvortriebsbewegung auf den geöffneten Zungen der Nadeln platziert werden. Sowohl bei geöffneten als auch bei geschlossenen Zungen werden die Maschen genügend gespannt, damit die Transferelemente in die Maschen einstechen können.

Bei der Verwendung von Schiebernadeln können die Maschen durch eine Nadelvortriebsbewegung bei geöffneten Schiebern und einer anschließenden Nadelrückzugsbewegung bei geschlossenen Schiebern über den geschlossenen Schiebern platziert werden. Es ergeben sich dann ähnliche Verhältnisse für den Umhängevorgang wie beim Platzieren der Maschen auf der geschlossenen Zunge von Zungennadeln.

Die Erfindung betrifft außerdem nach einem erfindungsgemäßen Verfahren hergestellte Gestricke in Form eines Schlauch-Rund-Rippengestricks, eines Schlauch-Rund-Jacquardgestricks, eines Schlauch-Rund-Gestricks mit eingestrickter Tasche sowie eines Gestricks, das ein Grundgestrick und ein Revers aufweist, wobei das Revers als Parallelteilgestrick zum Grundgestrick erzeugt ist. Selbstverständlich sind jedoch auch weitere Gestricke mit dem erfindungsgemäßen Verfahren herstellbar.

Nachfolgend werden anhand der Zeichnungen eine Illustration eines erfindungsgemäßen Verfahrens im Allgemeinen sowie anhand von Maschenverläufen Verfahren zur Herstellung der beanspruchten vier Gestrickstücke detailliert beschrieben.

Es zeigen:
- Fig. 1: einen Teilquerschnitt durch das vordere und hintere Nadelbett einer Flachstrickmaschine mit Transferelementen;
- Fig. 2: einen Teilquerschnitt durch das vordere Nadelbett der Flachstrickmaschine aus Fig. 1 bei der Übergabe einer Masche auf ein Transferelement;
- Fig. 3: einen der Fig. 2 entsprechenden Teilquerschnitt durch das vordere Nadelbett nach Versatz des Transferelements um eine halbe Nadelteilung;
- Fig. 4: eine schematische Darstellung eines auf Nadeln hängenden Maschenverbandes mit einer auf ein Transferelement übergebenen Masche;
- Fig. 5.0 - 5.12: schematische Maschenverläufe eines Verfahrens zur Herstellung eines Schlauch-Rund-Rippengestricks,
- Fig. 6.0 - 6.12: schematische Maschenverläufe eines Verfahrens zur Herstellung eines Schlauch-Rundgestricks mit Zweifarb-Jacquardmusterung;
- Fig. 7.0 - 7.19: schematische Maschenverläufe eines Verfahrens zur Herstellung eines Schlauch-Rundgestricks mit eingestrickter Tasche;
- Fig. 8: eine schematische Teilansicht eines Gestrickstücks mit angestricktem Revers;
- Fig. 9.0 - 9.9: schematische Maschenverläufe eines Verfahrens zur Herstellung desjenigen Bereichs des Gestricks aus Fig. 8, in dem das Revers eine konstante Breite aufweist;
- Fig. 10.0 - 10.15: schematische Maschenverläufe eines Verfahrens zur Herstellung desjenigen Bereichs des Gestricks aus Fig. 8, in dem das Refers verbreitert wird;
- Fig. 11.0 - 11.15: schematische Maschenverläufe eines Verfahrens zur Herstellung desjenigen Bereichs des Gestricks auf Fig. 8, in dem das Revers gemindert wird.

Fig. 1 zeigt das vordere und hintere Nadelbett 1, 2 einer Flachstrickmaschine im Bereich der Maschen bildenden Elemente. Hiervon sind zwei Nadeln 3 und 4 sowie zugehörige Transferelemente 5 und 6 gezeigt. In den Haken 31 und 41 der Nadeln 3 und 4 hängen jeweils Maschen 7 und 9. Die Transferelemente 5 und 6 weisen Spitzen 51 und 61 auf, mit denen sie in die Maschen 7 und 9 einstechen können, wie in Fig. 2 am Beispiel des Transferelements 5 und der Masche 7 gezeigt ist. Das Transferelement 5 wurde hierzu aus seiner in Fig. 1 gezeigten Ruheposition ausgetrieben, jedoch nur so weit, dass die Mittellinie 100 der Strickmaschine nicht überschritten wird. Somit wird durch die auf dem Transferelement 5 gehaltene Masche 7 eine Fadenzuführung für die Bildung weitere Strickebenen nicht behindert.

In Fig. 3 ist das Maschentransferelement 5 gegenüber der Nadel 3 versetzt worden, sodass die Nadel 3 neben der Masche 7 alle Strickfunktionen zum Bilden einer weiteren Gestrickebene, beispielsweise Maschen bilden, Maschen übergeben oder Maschen übernehmen, ausführen kann.

Fig. 4 zeigt den Verlauf einer Strickreihe 70 innerhalb eines Maschenverbandes 8. Auf einer Nadel 3' befindet sich eine Masche 7' und auf der Nadel 3'' eine Masche 7''. Die Masche 7 befindet sich auf dem Maschentransferelement 5, das um eine halbe Teilung Tlg gegenüber der Nadel 3 versetzt ist. Die Nadel 3 ist leer und kann zur Bildung einer Masche für eine weitere Strickebene verwendet werden.

Die Fig. 5.0 bis 5.12 illustrieren die Herstellung eines Schlauch-Rund-Rippengestricks, das über seinen gesamten Umfang verteilt einen Wechsel von drei Rechtsmaschen und drei Linksmaschen aufweist. Die in den einzelnen Figuren gezeigten Verfahrensschritte können teilweise entsprechend der Anzahl der Stricksysteme der Flachstrickmaschine zusammengefasst werden, sodass das Gestrick mit einer minimalen Schlittenbewegung herstellbar ist.

In Fig. 5.0 sind die Rechtsmaschen jeweils mit ausgefülltem Maschenkopf und die Linksmaschen mit leerem Maschenkopf dargestellt. Die Rechtsmaschen des vorderen und hinteren Nadelbetts V, H werden jeweils auf diesen Nadelbetten gebildet, die Linksmaschen auf dem jeweils gegenüberliegenden Nadelbett. Gemäß Fig. 5.1 werden die Rechtsmaschen auf den Nadeln a, b, c und g, h, i des hinteren Nadelbetts H jeweils auf Maschentransferelemente übertragen, was durch die schrägen Pfeile angedeutet ist, die gleichzeitig auch das Versetzen der Maschenelemente gegenüber den Nadeln a, b, c, g, h, i um eine halbe Teilung nach rechts symbolisieren. Anschließend werden, wie Fig. 5.2 zeigt, die Linksmaschen des vorderen Nadelbetts V auf die jetzt leeren Nadeln a, b, c, g, h, i des hinteren Nadelbetts H umgehängt und anschließend gemäß Fig. 5.3 eine Strickreihe für den vorderen Schlauchteil auf dem vorderen Nadelbett V gebildet. Die Rechtsmaschen entstehen dabei auf dem vorderen Nadelbett V und die Linksmaschen auf dem hinteren Nadelbett H. Die auf dem hinteren Nadelbett H gebildeten Linksmaschen werden dann gemäß Fig. 5.4 auf das vordere Nadelbett V übergeben. Damit ist eine weitere Strickreihe auf dem vorderen Nadelbett V für das Schlauch-Gestrick gebildet worden (Fig. 5.5). Anschließend werden die auf die Transferelemente übernommenen Maschen des hinteren Nadelbetts H gemäß Fig. 5.6 wieder auf die zugehörigen Nadeln a, b, c, g, h, i zurückgehängt.

Zur Bildung von Maschen für das hintere Teilgestrick werden dann gemäß Fig. 5.7 die Rechtsmaschen des vorderen Nadelbetts auf Maschentransferelemente umgehängt und anschließend, gemäß Fig. 5.8, die Linksmaschen des hinteren Nadelbetts H auf die jetzt freien Nadeln des vorderen Nadelbetts V übergeben. Es kann dann eine Strickreihe für die hintere Schlauchsektion gebildet werden. Die Rechtsmaschen entstehen dabei auf dem hinteren Nadelbett H und die Linksmaschen auf dem vorderen Nadelbett V. Anschließend werden die auf dem vorderen Nadelbett V gebildeten Linksmaschen auf die Nadeln des hinteren Nadelbetts H zurückgehängt, womit sich das in Fig. 5.11 gezeigte Maschenbild für die hintere Schlauchsektion ergibt. Danach werden die auf den Transferelementen gehaltenen Maschen des vorderen Nadelbetts wieder auf die Nadeln des vorderen Nadelbetts V zurückgehängt, wie Fig. 5.12 zeigt.

Durch die Schrittfolge der Fig. 5.0 bis 5.12 hat das Schlauch-Rund-Rippengestick in der Höhe um eine Strickreihe zugenommen. Der Zyklus dieser Verfahrensschritte wird solange wiederholt, bis die geforderte Länge des Gestrickstücks erreicht ist.

Die Fig. 6.0 bis 6.12 zeigen die Herstellung eines Schlauch-Rundgestricks mit einer Zweifarb-Jacquardmusterung nach einem erfindungsgemäßen Verfahren. Für das Jacquardmotiv der hinteren Schlauchgestricksektion wird die Rückseite auf dem vorderen Nadelbett gebildet, und für das Jacquardmotiv der vorderen Schlauchgestricksektion wird die Rückseite auf dem hinteren Nadelbett gebildet.

Gemäß Fig. 6.0 wird mit allen Nadeln des vorderen Nadelbetts V und mit allen Nadeln des hinteren Nadelbetts H ein Schlauchrundgestrick gebildet. In Fig. 6.1 ist der erste Schritt des Übergangs vom glatten Schlauchgestrick zum Schlauch-Jacquard-Gestrick gezeigt. Sämtliche Maschen des hinteren Nadelbetts H werden auf Transferelemente übertragen und anschließend die Transferelemente bezüglich der zugehörigen Nadeln um eine halbe Nadelteilung nach rechts versetzt. Anschließend werden, wie Fig. 6.2 zeigt, in den jetzt freien Nadeln des hinteren Nadelbetts H Fanghenkel eingelegt, während alle Nadeln des vorderen Nadelbetts V Maschen bilden. In Fig. 6.3 ist gezeigt, wie anschließend sämtliche Maschen des vorderen Nadelbetts V auf Transferelemente umgehängt werden. Die frei gewordenen Nadeln übernehmen dann die Fanghenkel, die auf dem hinteren Nadelbett H gebildet worden sind, wie Fig. 6.4 zeigt. Danach werden die auf den Transferelementen hängenden Maschen des hinteren Nadelbetts in die jetzt freien Nadeln des hinteren Nadelbetts H zurückgehängt (Fig. 6.5). In Fig. 6.6 ist dann gezeigt, wie für die hintere Schlauchgestricksektion mit den Nadeln a bis e und j bis n die Jacquardsichtseite mit einem Faden in einer ersten Farbe gebildet wird. Die Nadeln g und i des vorderen Nadelbetts V bilden dabei die Jacquardrückseite.

Anschließend wird in Fig. 6.7 mit einem Faden in einer zweiten Farbe und mit den Nadeln f bis i die Jacquardsichtseite in der zweiten Farbe gebildet. Die Nadeln A, C, E, K, M des vorderen Nadelbetts V bilden dabei die Jacquardrückseite. Anschließend werden alle Maschen der Jacquard-Musterreihe der hinteren Schlauchgestricksektion gemäß Fig. 6.8 auf Transferelemente umgehängt und dann die Transferelemente um eine halbe Teilung nach rechts versetzt. Die Maschen des hinteren Nadelbetts sind damit frei, die Rückseite des Jacquardmotivs der vorderen Schlauchgestricksektion bilden zu können. Dazu werden gemäß Fig. 6.9 zunächst alle Maschen des vorderen Nadelbetts V auf die freien Nadeln des hinteren Nadelbetts H umgehängt. Dann werden die auf den Transferelementen zwischengelagerten Maschen gemäß Fig. 6.10 auf die Nadeln des vorderen Nadelbetts V zurückgehängt. In Fig. 6.11 ist dann gezeigt, wie für die vordere Schlauchgestricksektion mit den Nadeln A bis E und J bis N die Jacquardsichtseite mit dem Faden der ersten Farbe gebildet wird. Die Nadeln f und h des hinteren Nadelbetts H bilden die Jacquardrückseite. In Fig. 6.12 ist dargestellt, wie für die vordere Schlauchgestricksektion mit den Nadeln F bis I die Jacquardsichtseite mit dem Faden der zweiten Farbe gebildet wird. Die Nadeln b, d, j, 1, n des hinteren Nadelbetts H bilden die Jacquardrückseite.

Die in den Fig. 6.3 bis 6.12 gezeigten Verfahrensschritte beschreiben die Bildung einer Strickreihe des Jacquardmusters. Dieser Zyklus an Verfahrensschritten muss solange wiederholt werden, bis das Jacquardmuster seine Rapporthöhe erreicht hat.

Die Fig. 7.0 bis 7.19 zeigen das Verfahren zur Herstellung eines Schlauch-Rund-Gestricks mit einer eingestrickten Tasche auf der Vorderseite. Im Bereich der Tasche wird hier für die Taschenrückseite eine zusätzliche Strickebene auf dem hinteren Nadelbett H benötigt.

Fig. 7.0 zeigt das Schlauch-Rund-Gestrick, das mit allen Nadeln des vorderen und hinteren Nadelbetts V, H gestrickt wird. In Fig. 7.1 ist der Übergang vom Glatt-Rechts-Gestrick der vorderen Schlauchgestrickseite zur Gestrickebene der Tasche gezeigt. Dazu werden die drei Maschen der Nadeln d, e, f auf Transferelemente umgehängt und anschließend die Transferelemente um eine halbe Nadelteilung nach rechts versetzt. Anschließend werden gemäß Fig. 7.2 mit den Nadeln des vorderen Nadelbetts Maschen und auf den leeren Nadeln des hinteren Nadelbetts d, e, f Fanghenkel gebildet. Die Fanghenkel bilden die Startreihe für die Taschenrückseite. In Fig. 7.3 ist dann gezeigt, wie die Maschen der Nadeln D, E, F des vorderen Nadelbetts V auf Transferelemente umgehängt werden, bevor in Fig. 7.4 das Umhängen der Fanghenkel vom hinteren Nadelbett H auf die jetzt freien Nadeln D, E, F des vorderen Nadelbetts V erfolgt. In die dadurch leer werdenden Nadeln d, e, f des hinteren Nadelbetts werden dann die auf den Transferelementen zwischengelagerten Maschen des hinteren Nadelbetts H zurückgehängt (Fig. 7.5). Anschließend erfolgt in Fig. 7.6 die Bildung einer Maschenreihe für die hintere Schlauchgestrickseite. Dann werden wieder die Maschen im Bereich der Taschenrückseite (Nadeln d, e, f) des hinteren Nadelbetts H auf Transferelemente umgehängt und dort gehalten (Fig. 7.7). Anschließend werden die Maschen des vorderen Nadelbetts V von den Nadeln D, E, F auf die jetzt leeren Nadeln des hinteren Nadelbetts H umgehängt. Auf die frei werdenden Nadeln des vorderen Nadelbetts V werden dann die auf den Transferelementen gehaltenen Maschen zurückgehängt (Fig. 7.9). Fig. 7.10 zeigt dann die Bildung von Maschen mit den Nadeln A bis F auf dem vorderen Nadelbett. Dabei stricken die Nadeln A, B und C für die vordere Schlauchseite und die Nadeln D, E, F für die Vorderseite der Tasche. In Fig. 7.11 ist gezeigt, wie anschließend für die Rückseite der Tasche mit den Nadeln d, e, f des hinteren Nadelbetts Maschen gebildet werden. Anschließend werden mit den Nadeln D bis I wieder auf dem vorderen Nadelbett V Maschen gebildet, wobei die Nadeln D bis F wieder Maschen für die Vorderseite der Tasche und die Nadeln G bis E Maschen für die Schlauchgestrickvorderseite bilden. Gemäß Fig. 7.13 werden dann die Maschen der Taschenvorderseite D, E, F wieder auf Transferelementen zwischengelagert und anschließend die gegenüberliegenden Maschen des hinteren Nadelbetts H auf die jetzt freien Nadeln des vorderen Nadelbetts V umgehängt (Fig. 7.14). In Fig. 7.15 werden die auf den Transferelementen zwischengelagerten Maschen wieder auf die leeren Nadeln d, e, f des hinteren Nadelbetts H zurückgehängt. Anschließend werden in Fig. 7.16 mit allen Nadeln des hinteren Nadelbetts H Maschen gebildet. Es folgt dann wieder das Weghängen der Maschen auf den Nadeln d, e, f des hinteren Nadelbetts H auf Transferelemente (Fig. 7.18). Sodann werden auf die dadurch leer gewordenen Nadeln die Maschen der gegenüberliegenden Nadeln des vorderen Nadelbetts V umgehängt (Fig. 7.18), bevor die Nadeln A bis C und G bis I des vorderen Nadelbetts V Maschen für das vordere Schlauchgestrick und die Nadeln d bis f des hinteren Nadelbetts H Maschen für die Rückseite der Tasche bilden (Fig. 7.19).

Die Verfahrensschritte der Fig. 7.4 bis 7.19 beschreiben die Erzeugung von zwei Maschenreihen auf der Vorder- und auf der Rückseite des Schlauchgestricks. Dieser Zyklus von Verfahrensschritten muss solange wiederholt werden, bis die gewünschte Höhe der Tasche erreicht ist.

Fig. 8 zeigt einen Ausschnitt eines Gestricks 80, das aus einem Grundgestrick 81 und einem daran angestrickten Revers 82 besteht. Das Revers 82 ist dabei als 1:1-Parallelteilgestrick zum Grundgestrick 81 erzeugt. Es besteht aus einem Bereich N konstanter Breite, zwei Bereichen M, in denen die Gestrickbreite sich verringert, und aus zwei Bereichen V, in denen sich die Gestrickbreite vergrößert.

Die Fig. 9.0 bis 9.9 zeigen den Maschenverlauf eines Herstellungsverfahrens für das in Fig. 8 gezeigte Gestrick 80 im Bereich N, die Fig. 10.0 bis 10.15 in den Bereichen V einer Zunahme des Revers und die Fig. 11.0 bis 11.15 in den Bereichen M, in denen das Revers gemindert wird. In allen drei Figuren wird das Gestrick 80 unter Anwendung eines erfindungsgemäßen Verfahrens auf einer Flachstrickmaschine mit zwei Nadelbetten gebildet. Zur Erzeugung des Revers 82 müssen zusätzliche Gestrickebenen auf dem vorderen und hinteren Nadelbett V, H geschaffen werden.

In Fig. 9.0 ist dargestellt, wie für das Grundgestrick 81 (Fig. 8) auf dem vorderen Nadelbett V eine Maschenreihe gebildet wird. Anschließend werden gemäß Fig. 9.1 die Maschen des Grundgestricks 81, die sich hinter dem Revers 82 befinden, von den Nadeln des vorderen Nadelbetts V auf die Nadeln des hinteren Nadelbetts H übergeben. Diese Maschen werden anschließend auf Transferelemente umgehängt und die Transferelemente um eine halbe Nadelteilung nach rechts versetzt (Fig. 9.2). Die Maschen, die die beiden Strickebenen des Revers 82 bilden, befinden sich auf Maschentransferelementen des vorderen Nadelbetts V. Sie werden in Fig. 9.3 wieder an die zugehörigen Nadeln des vorderen Nadelbetts V übergeben. In Fig. 9.4 ist dann gezeigt, wie die Maschen, die die hintere Ebene des Revers 82 bilden, von den Nadeln des vorderen Nadelbetts V auf die Nadeln des hinteren Nadelbetts H übergeben werden. Anschließend wird für das Revers eine 1:1-Strickreihe gebildet (Fig.9.5). Danach werden die Maschen der hinteren Ebene des Revers 82 von den Nadeln des hinteren Nadelbetts H auf Nadeln des vorderen Nadelbetts V übergeben (Fig. 9.6). Gemäß Fig. 9.7 werden anschließend alle Maschen, die das Revers bilden, von entsprechenden Transferelementen des vorderen Nadelbetts V übernommen und um eine halbe Teilung nach rechts versetzt. In die jetzt frei gewordenen Nadeln des hinteren Nadelbetts werden die auf den Transferelementen zwischengelagerten Maschen zurückgehängt (Fig. 9.9) und anschließend auf die Nadeln des vorderen Nadelbetts übergeben (Fig. 9.9). Nach dem Zyklus von Verfahrensschritten gemäß den Fig. 9.0 bis 9.9 ist das Gestrickstück 80 im Grundgestrick 81 und im Revers 82 um eine Maschenreihe gewachsen. Dieser Zyklus wird so lange wiederholt, bis das Gestrickstück 80 seine gewünschte Länge erreicht hat oder das Revers 82 gemindert oder verbreitert werden muss.

In Fig. 10 ist ein Verfahren zur Verbreiterung des Revers 82 beschrieben. Dabei entsprechen die Fig. 10.0 bis 10.5 exakt den Fig. 9.0 bis 9.5. In Fig. 10.6 ist dann gezeigt, wie die Maschen, die die vordere Ebene des Revers 82 bilden, von den Nadeln des vorderen Nadelbetts auf die Nadeln des hinteren Nadelbetts übergeben werden. Das hintere Nadelbett wird anschließend um eine Teilung nach links versetzt und die vier äußeren Reversmaschen auf das vordere Nadelbett V übergeben (Fig. 10.7). Anschließend wird das hintere Nadelbett H wieder in Grundstellung gebracht und die Maschen für die hintere Ebene der versetzten Sektion des Revers 82 auf das hintere Nadelbett übergeben (Fig. 10.8). Die Maschen für die vordere Ebene der nicht versetzten Sektion des Revers 82 werden auf das vordere Nadelbett übergeben (Fig. 10.9). Fig. 10.10 zeigt dann, wie für das um eine Nadel verbreiterte Revers eine 1:1-Strickreihe gebildet wird. Die Nadel H des vorderen Nadelbetts V bildet dabei einen Henkel. Anschließend werden die Maschen der hinteren Ebene des Revers auf das vordere Nadelbett V übergeben (Fig. 10.11), bevor alle Maschen, die das Revers bilden, von den entsprechenden Transferelementen des vorderen Nadelbetts V übernommen und um eine halbe Teilung versetzt werden (Fig. 10.12). Die Maschen des Grundgestricks 81 werden anschließend von den Transferelementen auf die zugehörigen Nadeln des hinteren Nadelbetts H übergeben (Fig. 10.13) und dann auf das vordere Nadelbett V übertragen (Fig. 10.14). Anschließend wird für das Grundgestrick auf dem vorderen Nadelbett eine Strickreihe gebildet (Fig. 10.15).

Nach den Verfahrensschritten der Fig. 10.0 bis 10.15 ist das Gestrickstück 80 im Grundgestrick 81 und im Revers 82 um zwei Reihen gewachsen und dabei das Revers 82 um eine Nadel verbreitert worden. Dieser Zyklus von Verfahrensschritten muss solange wiederholt werden, bis die gewünschte Breite des Revers 82 erreicht ist.

Die Fig. 11.0 bis 11.15 zeigen dann ein entsprechendes Verfahren zur Minderung des Revers 82. Dabei sind die Strickabläufe der Fig. 11.0 bis 11.5 identisch zu denjenigen der Fig. 9.0 bis 9.5. In Fig. 11.6 ist dann gezeigt, wie die Maschen C und E der vorderen Ebene des Revers 82 auf die Nadeln des hinteren Nadelbetts H übergeben werden. Danach werden die Maschen der hinteren Ebene des Revers 82 auf die Nadeln des vorderen Nadelbetts V übergeben (Fig. 11.7). Das hintere Nadelbett H wird dann um zwei Teilungen nach rechts versetzt und die drei äußersten Reversmaschen auf das vordere Nadelbett V übergeben (Fig. 11.8). Anschließend wird das hintere Nadelbett H wieder in Grundstellung gebracht und die Maschen für die hintere Ebene des Revers auf die Nadeln des hinteren Nadelbetts H übergeben (Fig. 11.9). Gemäß Fig. 11.10 wird anschließend für das um zwei Nadeln verminderte Revers eine 1:1-Strickreihe gebildet. Dann werden die Maschen der hinteren Ebene des Revers auf das vordere Nadelbett V übergeben (Fig. 11.11). Alle Maschen, die das Revers bilden, werden dann vom vorderen Nadelbett V auf Transferelemente übernommen und um eine halbe Teilung versetzt (Fig. 11.12). Danach werden die Maschen des Grundgestricks von den den betreffenden Nadeln zugehörigen Maschentransferelementen wieder auf die Nadeln des hinteren Nadelbetts H übergeben (Fig. 11.13) und anschließend auf das vordere Nadelbett V übernommen (Fig. 11.14), bevor für das Grundgestrick auf dem vorderen Nadelbett V eine Strickreihe gebildet wird (Fig. 11.15).

Nach dem Zyklus der Verfahrensschritte der Fig. 11.0 bis 11.15 ist das Gestrickstück 80 im Grundgestrick 81 und im Revers 82 um zwei Maschenreihen gewachsen. Gleichzeitig ist das Revers 82 um zwei Nadeln gemindert worden. Dieser Zyklus von Verfahrensschritten wird so lange wiederholt, bis das Revers 82 seine gewünschte Breite erreicht hat.

Die in den Fig. 5 bis 11 gezeigten Gestricke sind nur als Beispiele von Anwendungsmöglichkeiten für das erfindungsgemäße Verfahren zu sehen. Dem Fachmann bietet das erfindungsgemäße Verfahren die Möglichkeit, eine ganze Vielzahl von Gestricken zu realisieren.

## Patentansprüche

1. Verfahren zur Herstellung von Gestricken mit mehreren Strickebenen auf einer Zweibett-Flachstrickmaschine, wobei alle Nadeln eines Nadelbetts (V, H) zur Erzeugung von Maschen für eine Strickebene einsetzbar sind, **gekennzeichnet durch** die Schritte:
- Zur Bildung einer weiteren Strickebene werden die auf den dafür benötigten Stricknadeln hängenden Maschen von diesen Stricknadeln zugeordneten Transferelementen (5, 6) übernommen,
- anschließend werden die Transferelemente (5, 6) mit den auf ihnen gehaltenen Maschen oder das zugehörige Nadelbett (V, H) um eine halbe Nadelteilung (Tlg) versetzt, sodass sich die Transferelemente (5, 6) jeweils auf Lücke zu den Nadeln des Nadelbetts (V, H) befinden,
- mit den von den Maschen befreiten Nadeln werden Maschen vom gegenüberliegenden Nadelbett (V, H) übernommen und Maschen für eine andere Strickebene gebildet,
- nach Abschluss des Strickvorgangs für die andere Strickebene werden die Maschen der Nadeln wieder auf das gegenüberliegende Nadelbett (V, H) zurückgehängt,
- die Transferelemente (5, 6) oder das zugehörige Nadelbett (V, H) werden um eine halbe Nadelteilung (Tlg) zurückversetzt, sodass sich die Transferelemente (5, 6) wieder über den Nadeln des zugehörigen Nadelbetts (V, H) befinden,
- die von den Transferelementen (5, 6) gehaltenen Maschen werden wieder von den Nadeln des Nadelbetts (V, H) übernommen,
- mit den Nadeln des Nadelbetts (V, H) werden wieder Maschen für die ursprüngliche Strickebene gebildet.

2. Verfahren nach Anspruch 1, **dadurch gekennzeichnet, dass** zur Übertragung der auf den zur Bildung der weiteren Strickebene benötigten Stricknadeln hängenden Maschen auf die Transferelemente (5, 6) die in den Nadeln hängenden Maschen durch Nadelaustriebs- und/oder Rückzugsbewegungen auf der Nadelzunge oder bei Schiebernadeln auf dem Nadelschieber platziert werden und anschließend die Transferelemente (5, 6) in die Maschen eingeführt und die Nadeln aus den Maschen herausgezogen werden, sodass die Maschen allein auf den Transferelementen (5, 6) hängen.

3. Verfahren nach Anspruch 1 oder 2, **dadurch gekennzeichnet, dass** die Maschen durch eine Nadelvortriebs- und anschließende Nadelrückzugsbewegung auf den geschlossenen Zungen der Nadeln platziert werden.

4. Verfahren nach Anspruch 1 oder 2, **dadurch gekennzeichnet, dass** die Maschen durch eine Nadelvortriebsbewegung auf einer geöffneten Zunge der Nadeln platziert werden.

5. Verfahren nach Anspruch 1 oder 2, **dadurch gekennzeichnet, dass** bei Verwendung von Schiebernadeln die Maschen durch eine Nadelvortriebsbewegung bei geöffneten Schiebern und einer anschließenden Nadelrückzugsbewegung bei geschlossenen Schiebern über den geschlossenen Schiebern platziert werden.

## Claims

1. Method for producing knitted products with a plurality of knitting planes on a two bed flat knitting machine so that all needles of one needle bed (V, H) are usable for producing stitches for one stitching plane, **characterised by** the following steps:
- removing stitches hanging on the requisite needles with transfer elements (5, 6) associated with the needles to form a further knitting plane,
- offsetting the transfer elements (5, 6) with the stitches held on the transfer elements or an associated needle bed (V, H) by a half needle pitch (Tlg), whereby the transfer elements (5, 6) are disposed in gaps of the needle bed (V, H),
- removing stitches from an opposite needle bed (V, H) by needles released from the stitches, thereby forming stitches for a further knitting plane,
- transferring the stitches on the needles again to the opposite needle bed (V, H) once the knitting operation for the further knitting plane has finished,
- displacing the transfer elements (5, 6) or the associated needle bed (V, H) back by a half needle pitch (Tlg), whereby the transfer elements (5, 6) are again located over the needles of the associated needle bed (V, H),
- again removing the stitches held by the transfer elements (5, 6) by the needles of the needle bed (V, H),
- and forming additional stitches for the first knitting plane with the needles of the needle bed (V, H).

2. Method according to claim 1, **characterised in that** for transferring stitches hanging from the knitting needles, required to form the further knitting plane, to the transfer elements (5, 6), the stitches are placed on needle latches or slide needles on a needle slider by needle extension movements and/or retraction movements and subsequently the transfer elements (5, 6) are introduced into the stitches and the needles withdrawn from the stitches, so that the stitches alone are suspended from the transfer elements (5, 6).

3. Method according to either claim 1 or claim 2, **characterised in that** the stitches are placed onto closed latches of the needles by a needle extension movement and a needle retraction movement.

4. Method according to either claim 1 or claim 2, **characterised in that** the stitches are placed by a needle extension movement on an open latch of needles.

5. Method according to either claim 1 or claim 2, **characterised in that**, using slide needles, the stitches are placed over the closed sliders by a needle extension movement with open sliders and a subsequent needle retraction movement with closed sliders.

## Revendications

1. Procédé pour fabriquer des tricots à plusieurs plans de tricotage sur un métier à tricoter à deux bancs plat, selon lequel on peut utiliser toutes les aiguilles d'une fonture (V, H) afin de produire des mailles pour un plan de tricotage, **caractérisé par** les étapes suivantes :
- pour former un plan de tricotage supplémentaire, les mailles, accrochées sur les aiguilles à tricoter nécessaires à cet effet, sont prises par des éléments de transfert (5, 6) associés à ces aiguilles à tricoter,
- puis les éléments de transfert (5, 6), ainsi que les mailles qui s'y trouvent ou la fonture (V, H) correspondante, sont décalés de la moitié d'un espacement des aiguilles (Tlg), de sorte que les éléments de transfert (5, 6) se trouvent chacun sur un intervalle par rapport aux aiguilles de la fonture (V, H),
- à l'aide des aiguilles qu'on a libérées des mailles, des mailles sont prises de la fonture (V, H) opposée et on forme des mailles pour un autre plan de tricotage,
- après que l'opération de tricotage est terminée pour l'autre plan de tricotage, les mailles des aiguilles sont de nouveau replacées sur la fonture (V, H) opposée,
- les éléments de transfert (5, 6) ou la fonture (V, H) correspondante sont décalées en sens inverse de la moitié d'un espacement des aiguilles (Tlg), de sorte que les éléments de transfert (5, 6) se trouvent de nouveau au-dessus des aiguilles de la fonture (V, H) correspondante,
- les mailles qui sont maintenues par les éléments de transfert (5, 6) sont de nouveau prises par les aiguilles de la fonture (V, H),
- des mailles pour le plan de tricotage d'origine sont de nouveau formées à l'aide des aiguilles de la fonture (V, H).

2. Procédé selon la revendication 1, **caractérisé en ce que** pour transférer sur les éléments de transfert (5, 6) les mailles accrochées sur les aiguilles à tricoter nécessaires pour former le plan de tricotage supplémentaire, les mailles accrochées dans les aiguilles sont placées sur la languette d'aiguille par des mouvements au cours desquels les aiguilles sont rejetées et/ou reculées ou sur le pousse-aiguille dans le cas d'aiguilles glissantes, puis les éléments de transfert (5, 6) sont insérés dans les mailles et les aiguilles sont retirées des mailles de sorte que seules les mailles se trouvent sur les éléments de transfert (5, 6).

3. Procédé selon la revendication 1 ou 2, **caractérisé en ce que** les mailles sont placées sur les languettes fermées des aiguilles grâce à un mouvement au cours duquel les aiguilles sont avancées, puis reculées.

4. Procédé selon la revendication 1 ou 2, **caractérisé en ce que** les mailles sont placées sur une languette ouverte des aiguilles par un mouvement au cours duquel les aiguilles sont avancées.

5. Procédé selon la revendication 1 ou 2, **caractérisé en ce que**, quand on utilise des aiguilles glissantes, les mailles sont placées sur les pousse-aiguille fermés par un mouvement au cours duquel les aiguilles sont avancées lorsque les pousse-aiguille sont ouverts et par un mouvement au cours duquel les aiguilles sont reculées lorsque les pousse-aiguille sont fermés.
